# FASCICULE DE BREVET EUROPEEN

(11) **EP 0 536 379 B1**
(45) Date de publication et mention de la délivrance du brevet: **05.07.1995**
(21) Numéro de dépôt: 92910521.1
(22) Date de dépôt: 24.04.1992
(51) Int. Cl.: H01H 37/00, G07B 17/00

(54) **DISPOSITIF DE PROTECTION THERMIQUE DANS UN DOMAINE LIMITE DE TEMPERATURES**
TEMPERATURSCHUTZVORRICHTUNG IN EINEM BEGRENTZEN TEMPERATURGEBIET
DEVICE PROVIDING THERMAL PROTECTION IN A LIMITED TEMPERATURE RANGE

(30) Priorité: 26.04.1991 FR 9105167
(43) Date de publication de la demande: 14.04.1993
(73) Titulaire: SECAP, F-92102 Boulogne Billancourt (FR)
(72) Inventeur: LE MEUR, Germain, F-93240 Stains (FR)
(74) Mandataire: Bertrand, Didier
(86) Numéro de dépôt international: FR9200372
(87) Numéro de publication internationale: WO9220085

(56) Documents cités:
- EP-A- 0 165 731
- US-A- 4 035 756

## Description

La présente invention concerne un protecteur thermique d'une ligne électrique entre une température chaude et une température froide selon le préambule de la revendication 1. Un tel protecteur peut être utilisé, en particulier, sur les machines à affranchir à comptage électronique. A chaque affranchissement, la valeur affranchie est cumulée dans une mémoire entretenue par une pile de longue durée, par exemple 10 ans pour une pile au lithium.

La rétention des données peut donc être garantie si l'on change les piles tous les cinq ans à condition que les mémoires n'aient pas subi de choc électronique ou thermique.

On se protège contre les chocs électriques en disposant dans la machine à affranchir au moins deux mémoires à piles dont on surveille en permanence la cohérence des contenus, en particulier l'identité des totalisateurs de prix. Dès qu'une anomalie apparaît, la machine se met en état d'erreur, ce qui interdit son utilisation ultérieure, mais permet de connaître les contenus d'au moins une des mémoires, considérant que la destruction simultanée des deux mémoires par choc électrique est improbable.

Il n'en est pas de même pour la protection thermique de la machine dont tous les éléments sont soumis simultanément au même choc.

L'enregistrement des données peut être perturbé au delà d'une température limite tandis que les autres fonctions de la machine sont encore valides. Pour éviter toute fraude par échauffement de la machine, on a donc disposé un protecteur thermique en série sur l'organe de commande d'affranchissement pour interdire tout affranchissement ultérieur en cas de dépassement d'une température de sécurité pour l'enregistrement des données, par exemple 75°C.

Jusqu'ici on ne s'est préoccupé que des échauffements à la portée de tous par des moyens tels que les fours de cuisine.

On utilise à cet effet un thermostat à réarmement manuel dont l'organe thermosensible est un disque bimétallique bombé dont la courbure s'inverse à une température TN de fonctionnement et qui ne retrouve sa courbure initiale que par réarmement manuel ou à une température TR de rétablissement inférieure à 0°C.

A titre d'exemple TN est égale à 77°C ± 3°C tandis que TR est inférieure à 0°C; la température différentielle ou hystéresis égale à TN-TR est donc supérieure à 77°C.

De tels disques métalliques sont fabriqués par la Société COMEPA qui en adapte les températures par combinaison des métaux et de leur courbure.

Du côté refroidissement, les incidents d'enregistrement ne se produisent qu'au delà de -40°C et il était considéré comme difficile de maintenir et d'utiliser une machine à affranchir en dessous de -40°C. Cette considération n'est plus exacte depuis la large diffusion des congélateurs à froid profond.

Il s'avère donc utile de protéger les machines à enregistrements de données également du côté du froid.

La présente invention a pour but de ne permettre l'utilisation d'une ligne électrique, notamment sur une machine d'enregistrement de données qu'entre deux températures limites, l'une chaude, l'autre froide.

Selon l'invention, le protecteur thermique de ligne électrique, entre une température chaude TNC et une température froide TRF, est défini dans la revendication 1, dont le préambule est basé sur le document US-A-4 035 756.

Il est connu par le document US-A-4 035 756 de monter en série des disques bimétalliques cloquants, mais ceux-ci sont de constitution différente et assemblés de manière compliquée. La question du refroidissement n'est pas abordée. Dans le document EP-A-165 731, on ne montre qu'un seul disque cloquant, complété d'un mécanisme compliqué pour éviter son réarmement à froid.

Les contacts du dispositif de l'invention peuvent être montés en parallèle sur la ligne électrique dont on teste l'ouverture ou la fermeture, ou en série. Dans ce dernier cas notamment, ils sont montés de telle manière que les contacts sont normalement fermés sur la ligne électrique lorsque la température du protecteur reste entre les températures chaude TNC et froide TRF, tandis qu'au moins l'un des contacts est ouvert lorsque l'une des températures TNC ou TRF et dépassée, et qu'au moins l'un des contacts reste ouvert lorsque la température est ramenée entre les températures chaude TNC et froide TRF.

Avantageusement, les organes sensibles sont des disques bimétalliques incurvés au repos à des courbures inverses par rapport à la face métallique la plus dilatante.

Les organes sensibles et leurs contacts sont disposés dans deux boîtiers différents ou dans un même boîtier.

De préférence, les disques bimétalliques sont incurvés, sensiblement adjacents, dans la même feuille et reliés par une languette dont le matériau est la feuille.

Avantageusement, il est prévu un poussoir par organe sensible permettant de ramener mécaniquement l'organe sensible qui lui est associé à son état préconditionné.

Le dispositif de l'invention est intégré à une machine d'enregistrement de données équipée de mémoire à pile.

Il est par exemple disposé sur la ligne d'écriture des mémoires et/ou sur la ligne de commande d'un dispositif d'impression équipant la machine.

Avantageusement, la machine d'enregistrement de données est sous scellés, de façon à ce que le réarmement manuel soit impossible pour l'utilisateur.

Plusieurs façons d'utiliser le dispositif sont possibles. Il peut être connecté au système d'enregistrement de façon à interdire son fonctionnement à partir du moment où la machine a été portée à une température située en dehors de la plage spécifiée, ou bien il est connecté au système d'enregistrement de façon à produire un message d'erreur lorsque la machine a été portée à une température située en dehors de la plage spécifiée.

L'invention sera mieux comprise à la lecture de l'exemple donné en application à la protection thermique d'une machine à affranchir et en regard des figures annexes dans lesquelles :

la figure 1 est une vue en coupe d'un protecteur thermique selon l'invention au repos.

La figure 2 est la même vue en coupe du protecteur thermique dont l'un des contacts est déclenché.

La figure 3 est un tableau de vérité de l'état des contacts du protecteur thermique selon la figure 1.

La figure 4 est une vue en coupe d'une variante d'un protecteur thermique selon l'invention.

La figure 5 est une vue de dessus du dispositif de la figure 4.

La figure 6 représente plus en détail l'organe sensible à la température utilisé dans le protecteur de la figure 4, dans sa position initiale, à la température ambiante.

La figure 7 représente l'organe de la figure 6, vue en coupe dans ses trois positions :
- à la température ambiante
- après dépassement de la température chaude
- après dépassement de la température froide.

La figure 8 est une vue en coupe du dispositif de la figure 4 dans la position prise après dépassement de la température chaude.

La figure 9 est la vue d'ensemble d'une machine à affranchir équipée d'un protecteur thermique selon l'invention.

Le protecteur 12 de la figure 1 comporte un boîtier métallique 1 bon conducteur thermique, fermé par un couvercle 2 en matière isolante et de haute tenue aux températures extrêmes. Dans le boîtier 1 sont disposés deux disques bimétalliques cloquants 10 C et 10 F qui se distinguent par leur forme initiale mais pas par leurs constituants, à savoir : un disque 8 à fort coefficient de dilatation et un disque 9 à faible coefficient de dilatation. Le disque 8 et le disque 9 sont emboutis l'un sur l'autre pour former une calotte sphérique. Dans un même système orthonorme le disque bimétallique 10 peut prendre, de manière connue, deux rayons de courbure inversés selon la précontrainte auquel il a été soumis.

C'est ainsi que le disque 10 C destiné à inverser sa courbure à chaud est concave du côté du disque 8 à fort coefficient, tandis que le disque 10 F est concave initialement, du côté du disque 9 à faible coefficient. Les disques 10 F et 10 C changent d'état respectivement à une température supérieure de fonctionnement TNF et TNC, tandis qu'ils retrouvent leur état à une température de rétablissement TRF et TRC.

Au centre de chacun des disques 10 C, 10 F repose respectivement un poussoir 5 C, 5 F coopérant par sa tête avec un contact 7 C, 7 F rappelé élastiquement par un ressort 6 C, 6 F. La queue de chaque poussoir 5 C, 5 F est guidée dans un trou du couvercle 2 et peut faire saillie par rapport à ce couvercle dans l'un des deux états des disques 10 C et 10 F. La sortie des contacts se fait par les broches 4C, 4 F, tandis qu'une liaison métallique 3 connecte les deux contacts en position de fermeture.

La figure 2 représente le même protecteur thermique 12 constitué des éléments ci-dessus, avec cette différence que le disque 10 C a inversé sa courbure sous l'effet d'un échauffement supérieur à sa limite TNC tandis que le disque 10 F a conservé sa courbure initiale sous le même échauffement.

Si le protecteur thermique 12 de la figure 1 avait subi seulement un refroidissement inférieur à TRF, c'est le disque 10 F qui aurait inversé sa courbure tandis que le disque 10 C conserverait sa courbure initiale sous le même refroidissement.

La figure 3 représente l'état des contacts F et C en fonction des températures et l'on peut voir que le protecteur thermique est conducteur entre TRF et TNC et qu'il est ouvert en dehors de ces limites.

La figure 1 représente la combinaison des deux disques 10 C et 10 F dans un seul boîtier 1, il va de soi qu'on ne sortirait pas de l'invention en disposant les disques 10 C et 10 F dans deux boîtiers destinés à être chacun au plus près des composants de la machine sensibles au chaud ou au froid, et en reliant leurs contacts en série.

On ne sortirait pas non plus de l'invention en reliant les deux disques 10 C et 10 F par une languette bimétallique comme les deux disques.

Les figures 4 à 8 décrivent cette disposition. Sur la figure 4, on peut voir un protecteur thermique 212 constitué d'un boîtier isolant 200 et d'un couvercle conducteur thermique 100. Dans le boîtier 200 est disposé un organe 210 bisensible aux températures extrêmes. Il est constitué de deux feuilles 208 et 209 présentant à la température ambiante deux calottes sphériques inversées voisines et reliées par une languette plane 211 (voir figure 6, montrant à gauche une partie concave 210 C et à droite une partie convexe 210 F reliées par la languette 211).

Cet organe peut prendre quatre formes stables différentes dont trois sont représentées figure 7 sachant que la feuille 208 a un coefficient de dilatation supérieur à celui de feuille 209 : la position A correspond à un dépassement de la température chaude, B est la position à l'ambiante et C correspond à un dépassement de la température froide.

Deux poussoirs 205 C, 205 F reposent sur l'organe 210 et coopèrent chacun avec un contact 207 C, 207 F ayant pour sortie respective, une paire de broches 204 C, 204 F.

La figure 9 représente une machine à affranchir 20 constituée d'une tête d'impression 21 et d'une base 22. La tête d'impression sous scellés 23 comporte un tambour d'impression 24 commandé par un électro-aimant 25 en liaison électrique avec le signal de déclenchement DEC produit par le passage des lettres, par l'intermédiaire du protecteur thermique 12 collé sur le socle 11 par une colle conductrice 13. Un clavier 26 et un afficheur 27 permettent de composer la valeur à affranchir et de contrôler le totalisateur de francs et les totaux partiels de francs et de plis.

La machine à affranchir est protégée contre les excès de la température de la manière suivante : lorsque la machine est soumise frauduleusement à une température supérieure à TNC, telle que 75°C, le disque 10 C inverse sa courbure et soulève le poussoir 5 C ouvrant ainsi le contact 7 C comme représenté sur la figure 2. Aucun signal DEC ne pourra plus être transmis à l'électro-aimant, interdisant ainsi tout affranchissement ultérieur donc toute modification du totalisateur dont les mémoires et les piles résistent à une température supérieure à 75°C.

D'autre part, si la machine est soumise à un refroidissement inférieur à TRF telle que -30°C, le disque 10 F inverse sa courbure pour ouvrir le contact 7 F ce qui a le même effet que ci-dessus sur l'affranchissement.

Si après un échauffement excessif, on tente de rétablir l'affranchissement par un refroidissement excessif, le disque 10 C reprendra bien sa position initiale à TRC telle que -35°C mais auparavant le disque 10 F aura inversé sa courbure à TRF telle que -30°C pour ouvrir le contact 7 F.

Inversement si, après un refroidissement excessif on tente de rétablir l'affranchissement par un échauffement excessif, le contact 10 F se refermera bien, à TNF telle que 80°C mais auparavant le contact 7 C se sera ouvert à TNC telle que 75°C.

En ce qui concerne le protecteur 212 des figures 4 à 8, le comportement aux températures est similaire à celui décrit ci-dessus, à cette différence près que :
les deux calottes sphériques, si elles sont préformées au même rayon de courbure, sont soumises à conjuguer leurs déformations respectives sous l'influence de la languette 211 qui les relie.

Sur la figure 4, le protecteur 212 est représenté à l'état de repos à la température ambiante. Si la machine est soumise à un échauffement la feuille 208 s'allonge plus que la feuille 209 tendant à diminuer la courbure de la calotte de gauche et à augmenter celle de la calotte de droite.

A la température limite TNC telle que 75°C, l'organe 210 prend brusquement la position représentée figure 8 pour ouvrir le contact 207 C.

Le contraire se produit si l'on refroidit la machine. La feuille 209 se rétrécit moins que la feuille 208 tendant à diminuer la courbure de droite et à augmenter celle de gauche de sorte à faire prendre brusquement à l'organe 210, la position symétrique de celle représentée figure 8, lorsque le froid atteint la température TRF telle que -30°C.

Si, après échauffement excessif, on tente de réarmer le protecteur 212 par refroidissement excessif, les deux calottes courbées vers le haut seront entraînées à s'incurver simultanément vers le bas et basculent brusquement à la température TRF telle que -30°C sous l'influence de la languette 211.

Inversement, si après refroidissement excessif on tente de réarmer le protecteur 212 par échauffement excessif les calottes courbées vers le bas basculent simultanément vers le haut à la température TNC telle que 75°C.

On constate donc que les réactions des disques bimétalliques aux températures extrêmes sont d'une complémentarité telle que le protecteur est dans un état P entre les températures extrêmes tandis qu'il est dans l'état complémentaire P à l'extérieur desdites températures.

La remise en fonctionnement de la machine n'est possible qu'après rupture des scellés et réarmement du contact que l'excès de température a inversé en appuyant sur le poussoir saillant qui lui est associé selon qu'il y a eu, échauffement ou refroidissement excessif.

Toute machine ayant subi un excès de température est donc inutilisable. Par ailleurs, lorsqu'on l'ouvre après rupture des scellés, la nature de l'excès de température peut être connue par l'un des poussoirs saillants.

Si l'examen conclut à un incident qui ne se renouvellera pas, il est très aisé de rétablir le fonctionnement en enfonçant le poussoir en saillie.

Dans un autre mode d'utilisation, le protecteur thermique 12 est relié électriquement au système électronique qui contrôle l'ensemble des fonctions de la machine. Au moment de la mise sous-tension de la machine, et à intervalles réguliers pendant le fonctionnement de celle-ci, le système électronique teste l'état des contacts de 12, et en cas d'anomalie due au dépassement fugitif des limites de température spécifiées, la machine se met elle-même dans un état où elle ne répond plus aux commandes de l'utilisateur, et affiche un message d'erreur.

Il est prévu en outre que l'ensemble de la machine, y compris le protecteur thermique, soit protégé par des scellés contre toute tentative d'intervention pour réarmer le protecteur 12. De cette façon, l'utilisateur imprudent ou indélicat ne peut rétablir la situation et la machine est mise hors service de façon irrémédiable pour l'utilisateur.

## Revendications

1. Protecteur thermique (12 ; 212) de ligne électrique, entre une température chaude TNC et une température froide TRF, du type comportant deux organes thermosensibles préconditionnés (10 C, 10 F ; 210 C, 210 F) à deux états commandant un contact (7 C, 7 F ; 207 C, 207 F) placé sur la ligne électrique, le premier organe thermosensible (10 C ; 210 C) étant préconditionné pour passer d'un premier état au second état par échauffement à une première température correspondant à la température chaude TNC et repasser par refroidissement du second état au premier état à une seconde température TRC inférieure à la première, les première et seconde températures formant un intervalle d'hystérésis TRC, TNC,
caractérisé en ce que le second organe thermosensible (10 F ; 210 F) est de constitution globale identique au premier (10 C ; 210 C) mais préconditionné et monté différemment, les intervalles d'hystérésis des deux organes (10 C, 10 F ; 210 C, 210 F) englobant la température chaude TNC et la température froide TRF, le second organe (10 F ; 210 F) étant préconditionné pour changer d'état à la température froide TRF, le préconditionnement étant par ailleurs tel et les contacts électriques (7 C, 7 F ; 207 C, 207 F) associés aux deux organes thermosensibles (10 C, 10 F ; 210 C, 210 F) étant montés de telle manière que la ligne électrique soit dans un premier état électrique lorsque la température du protecteur (12 ; 212) reste entre les températures chaude TNC et froide TRF, tandis qu'au moins l'un des contacts (7 C, 7 F ; 207 C, 207 F) change d'état et change l'état électrique de la ligne lorsque l'une des températures TNC ou TRF est dépassée, et qu'au moins l'un des contacts (7 C, 7 F ; 207 C, 207 F) reste dans ce nouvel état, ainsi que la ligne électrique, lorsque la température est ramenée entre les températures chaudes TNC et froides TRF.

2. Protecteur thermique selon la revendication 1, caractérisé en ce que les organes thermosensibles (10 C, 10 F ; 210 C, 210 F) sont des disques bimétalliques incurvés au repos à des courbures inverses par rapport à la face métallique la plus dilatante.

3. Protecteur thermique selon la revendication 1, dans lequel les organes thermosensibles (10 C, 10 F ; 210 C, 210 F) et leurs contacts (7 C, 7 F ; 207 C, 207 F) sont disposés dans deux boîtiers différents.

4. Protecteur thermique selon la revendication 1, dans lequel les organes thermosensibles (10 C, 10 F ; 210 C, 210 F) sont disposés dans un même boîtier (2).

5. Protecteur thermique selon l'une quelconque des revendications 1 à 4, caractérisé en ce qu'il comporte un poussoir (5 C, 5 F ; 205 C, 205 F) par organe thermosensible (10 C, 10 F ; 210 C, 210 F) permettant de ramener mécaniquement l'organe thermosensible (10 C, 10 F; 210 C, 210 F) qui lui est associé à son état préconditionné.

6. Protecteur thermique selon l'une quelconque des revendications 1 à 5, caractérisé en ce que les contacts (7 C, 7 F ; 207 C, 207 F) sont montés en série de telle manière que les contacts (7 C, 7 F ; 207 C, 207 F) sont normalement fermés sur la ligne électrique lorsque la température du protecteur (12 ; 212) reste entre les températures chaude TNC et froide TRF, tandis qu'au moins l'un des contacts (7 C, 7 F ; 207 C, 207 F) est ouvert lorsque l'une des températures TNC ou TRF est dépassée, et qu'au moins l'un des contacts (7 C, 7 F ; 207 C, 207 F) reste ouvert lorsque la température est ramenée entre les températures chaude TNC et froide TRF.

7. Protecteur thermique selon les revendications 2 et 6, dans lequel les disques bimétalliques (210 C, 210 F) sont incurvés sensiblement adjacents dans la même feuille et reliés par une languette (211) dont le matériau est la feuille.

8. Protecteur thermique suivant l'une quelconque des revendications précédentes, caractérisé en ce qu'il est intégré à une machine (20) d'enregistrement de données équipée de mémoire à pile.

9. Protecteur thermique selon la revendication 8, caractérisé en ce que la machine (20) d'enregistrement de données est sous scellés (23), de façon à ce que le réarmement manuel soit impossible pour l'utilisateur.

10. Protecteur thermique selon la revendication 8 ou 9, caractérisé en ce qu'il est connecté au système d'enregistrement de façon à interdire son fonctionnement à partir du moment où la machine (20) a été porté à une température située en dehors de la plage spécifiée.

11. Protecteur thermique selon la revendication 8 ou 9, caractérisé en ce qu'il est connecté au système d'enregistrement de façon à produire un message d'erreur lorsque la machine (20) a été portée à une température située en dehors de la plage spécifiée.

## Patentansprüche

1. Temperatur-Schutzvorrichtung (12; 212) einer elektrischen Leitung, zwischen einer hohen Temperatur TNC und einer niedrigen Temperatur TRF, vom Typ mit zwei temperaturempfindlichen, zwei Zustände aufweisenden vorkonditionierten Organen (10C, 10F; 210C, 210F), welche einen in der elektrischen Leitung angeordneten Kontakt (7C, 7F; 207C, 207F) steuern, wobei das erste temperaturempfindliche Organ (10C; 210C) vorkonditioniert ist für den Übergang von einem ersten Zustand in einen zweiten Zustand durch Erwärmung auf eine erste der hohen Temperatur TNC entsprechende Temperatur und für die Rückkehr aus dem zweiten Zustand in den ersten Zustand durch Abkühlung bei einer zweiten gegenüber der ersten Temperatur geringeren Temperatur TRC, wobei die erste und die zweite Temperatur ein Hysterese-Intervall TRC, TNC, bilden,
**dadurch gekennzeichnet,**
dass das zweite temperaturempfindliche Organ (10F; 210F) von seinem Gesamtaufbau her dem ersten Organ (10C; 210C) identisch ist aber auf unterschiedliche Weise angeordnet und vorkonditioniert ist, dass die Hysterese-Intervalle der zwei Organe (10C, 10F; 210C, 210F) die hohe Temperatur TNC und die niedrige Temperatur TRF umfassen, dass das zweite Organ (10F; 210F) für eine Zustandsänderung bei der niedrigen Temperatur TRF vorkonditioniert ist, wobei die Vorkonditionierung andererseits derart vorgenommen ist und die den zwei temperaturempfindlichen Organen (10C, 10F; 210C, 210F) zugeordneten elektrischen Kontakte (7C, 7F; 207C, 207F) auf eine solche Weise montiert sind, dass die elektrische Leitung sich in einem ersten elektrischen Zustand befindet, wenn die Temperatur der Schutzvorrichtung (12; 212) zwischen der hohen Temperatur TNC und der niedrigen Temperatur TRF liegt, wohingegen wenigstens der eine der Kontakte (7C, 7F; 207C, 207F) seinen Zustand und den elektrischen Zustand der Leitung ändert, wenn die eine der Temperaturen TNC oder TRF über- bzw. unterschritten wird, und dass wenigstens der eine der Kontakte (7C, 7F; 207C, 207F) sowie die elektrische Leitung in diesem neu angenommenen Zustand verbleibt, wenn die Temperatur wieder in den Bereich zwischen der hohen Temperatur TNC und der niedrigen Temperatur TRF gebracht wird.

2. Temperatur-Schutzvorrichtung nach Anspruch 1,
**dadurch gekennzeichnet,**
dass die temperaturempfindlichen Organe (10C, 10F; 210C, 210F) bimetallische Scheiben sind, die im Ruhezustand bezüglich der metallischen Seite mit der grössten Wärmeausdehnung in entgegengesetzten Bögen gekrümmt sind.

3. Temperatur-Schutzvorrichtung nach Anspruch 1,
bei der die temperaturempfindlichen Organe (10C, 10F; 210C, 210F) und ihre Kontakte (7C, 7F; 207C, 207F) in zwei verschiedenen Gehäusen angeordnet sind.

4. Temperatur-Schutzvorrichtung nach Anspruch 1,
bei der die temperaturempfindlichen Organe (10C, 10F; 210C, 210F) innerhalb desselben Gehäuses (2) angeordnet sind.

5. Temperatur-Schutzvorrichtung nach einem der Ansprüche 1 bis 4,
**dadurch gekennzeichnet**,
dass sie eine Drückereinrichtung (5C, 5F; 205C, 205F) pro temperaturempfindliches Organ (10C, 10F; 210C, 210F) aufweist, wodurch das der Drückereinrichtung zugeordnete temperaturempfindliche Organ (10C, 10F; 210C, 210F) mechanisch in seinen vorkonditionierten Zustand bringbar ist.

6. Temperatur-Schutzvorrichtung nach einem der Ansprüche 1 bis 5,
**dadurch gekennzeichnet,**
dass die Kontakte (7C, 7F; 207C, 207F) derart in Reihe angeordnet sind, dass die Kontakte (7C, 7F; 207C, 207F) normalerweise auf der elektrischen Leitung geschlossen sind, wenn die Temperatur der Schutzvorrichtung (12; 212) zwischen der hohen Temperatur TNC und der niedrigen Temperatur TRF liegt, wohingegen wenigstens der eine der Kontakte (7C, 7F; 207C, 207F) geöffnet ist, wenn die eine der Temperaturen TNC oder TRF über- bzw. unterschritten ist, und dass wenigstens der eine der Kontakte (7C, 7F; 207C, 207F) geöffnet bleibt, wenn die Temperatur zwischen die hohe Temperatur TNC und die niedrige Temperatur TRF zurückgebracht wird.

7. Temperatur-Schutzvorrichtung nach Anspruch 2 und 6,
bei der die bimetallischen Scheiben (210C, 210F) innerhalb desselben Blatts nahezu aneinander angrenzend gekrümmt und mittels eines Lappens (211) aus dem Material des Blatts verbunden ist.

8. Temperatur-Schutzvorrichtung nach einem der vorstehenden Ansprüche,
**dadurch gekennzeichnet,**
dass sie einer mit einem batteriebetriebenen Speicher ausgerüsteten Daten-Registriervorrichtung (20) angefügt ist.

9. Temperatur-Schutzvorrichtung nach Anspruch 8,
**dadurch gekennzeichnet**,
dass die Daten-Registriervorrichtung (20) derart verplombt ist (23), dass die manuelle Rückstellung für einen Benutzer unmöglich ist.

10. Temperatur-Schutzvorrichtung nach Anspruch 8 oder 9,
**dadurch gekennzeichnet**,
dass sie mit dem Registriersystem derart verbunden ist, dass dessen Betrieb von dem Moment an unterbrochen ist, in dem die Vorrichtung (20) eine Temperatur ausserhalb des bestimmten Bereichs angenommen hat.

11. Temperatur-Schutzvorrichtung nach Anspruch 8 oder 9,
**dadurch gekennzeichnet**,
dass sie mit dem Registriersystem derart verbunden ist, dass sie eine Fehlermeldung erstellt, wenn die Vorrichtung (20) eine Temperatur ausserhalb des bestimmten Bereichs angenommen hat.

## Claims

1. Thermal protector (12 ; 212) of an electrical line between a high temperature TNC and a low temperature TRF, of the type comprising two preconditioned two-state thermosensitive elements (10C, 10F ; 210C, 210F) which control a contact (7C, 7F ; 207C, 207F) placed on the electrical line, the first thermosensitive element (10C ; 210C) being preconditioned to change from a first state to the second state by heating to a first temperature corresponding to the high temperature TNC and to change back by cooling from the second state to the first state at a second temperature TRC lower than the first, the first and second temperatures forming hysteresis interval TRC, TNC,
characterized in that said second thermosensitive element (10F ; 210F) is identical in general design to the first (10C ; 210C) but is preconditioned and mounted differently, the hysteresis intervals of the two elements (10C, 10F ; 210C, 210F) including the high temperature TNC and the low temperature TRF, the second element (10F ; 210F) being preconditioned so as to change state at the low temperature (TRF, preconditioning being also such that, and the electric contacts (7C, 7F ; 207C, 207F) associated with the two thermosensitive elements (10C, 10F ; 210C, 210F) being mounted so as to ensure that the electrical line is in a first electrical state when the temperature of the protector (12 ; 212) remains between the high temperature TNC and the low temperature TRF whilst at least one of the contacts (7C, 7F ; 207C, 207F) changes state and changes the electrical state of the line when one of the temperatures TNC or TRF is overstepped, and that at least one of the contacts (7C, 7F ; 207C, 207F) remains in this new state as well as the electrical line when the temperature is brought back between the high temperature TNC and low temperature TRF.

2. Thermal protector according to claim 1, characterized in that the thermosensitive elements (10C, 10F ; 210C, 210F) are bimetallic disks which are incurved in the state of rest with reverse curvatures with respect to the metallic face which expands to the greatest extent.

3. Thermal protector according to claim 1, wherein the thermosensitive elements (10C, 10F ; 210C, 210F) and their contacts (7C, 7F ; 207C, 207F) are placed within two different casings.

4. Thermal protector according to claim 1, wherein the thermosensitive elements (10C, 10F ; 210C, 210F) are placed within a single casing (2).

5. Thermal protector according to any one of claims 1 to 4, characterized in that provision is made for one push-rod (5C, 5F ; 205C, 205F) per thermosensitive element (10C, 10F ; 210C, 210F) in order to permit mechanical return of the thermosensitive element (10C, 10F ; 210C, 210F) associated therewith to its preconditioned state.

6. Thermal protector according to any one of claims 1 to 5, characterized in that the contacts (7C, 7F ; 207C, 207F) are mounted in series in such a manner that the contacts (7C, 7F ; 207C, 207F) are normally closed on the electrical line when the temperature of the protector (12 ; 212) remains between the high temperature TNC and the low temperature TRF whilst at least one of the contacts (7C, 7F ; 207C, 207F) is open when one of the temperatures TNC or TRF is overstepped, and that at least one of the contacts (7C, 7F ; 207C, 207F) remains open when the temperature is brought back between the high temperature TNC and low temperature TRF.

7. Thermal protector according to claims 2 and 6, wherein the bimetallic disks (210C, 210F) are incurved in substantially adjacent relation in the same sheet and joined together by a tongue (211), the tongue material being constituted by the sheet.

8. Thermal protector according to any one of the preceding claims, characterized in that it is integrated with a data-recording machine (20) equipped with a battery-backed memory.

9. Thermal protector according to claim 8, characterized in that the data-recording machine (20) is under seals (23) so as to ensure that manual resetting by the user is impossible.

10. Thermal protector according to claim 8 or claim 9, characterized in that it is connected to the recording system so as to prohibit its operation from the moment when the machine (20) has been brought to a temperature located outside the specified range.

11. Thermal protector according to claim 8 or claim 9, characterized in that it is connected to the recording system so as to produce an error message when the machine (20) has been brought to a temperature located outside the specified range.
